# EUROPÄISCHE PATENTSCHRIFT

(11) **EP 0 338 389 B1**
(45) Veröffentlichungstag und Bekanntmachung des Hinweises auf die Patenterteilung: **17.03.1993**
(21) Anmeldenummer: 89106436.2
(22) Anmeldetag: 11.04.1989
(51) Int. Cl.: F21V 21/10, F21S 1/10

(54) **Beleuchtungseinrichtung, bestehend aus Mast, Tragarm und Leuchte, insbesondere zur Verwendung als Strassenleuchte**
Lighting fixture comprising a pole, a supporting arm and a lamp, particularly for use as a street lamp
Dispositif d'éclairage comprenant un mât, un bras-support et une armature, utilisé en particulier comme lampadaire

(30) Priorität: 20.04.1988 DE 3813324
(43) Veröffentlichungstag der Anmeldung: 25.10.1989
(73) Patentinhaber: HELLUX LEUCHTEN GMBH, D-30880 Laatzen (DE)
(72) Erfinder: Grewe, Bernd, D-3457 Stadtoldendorf (DE)
(74) Vertreter: Junius, Walther, Dr.

(56) Entgegenhaltungen:
- EP-A- 0 162 273
- EP-A- 0 240 054
- DE-A- 2 213 307
- DE-A- 3 511 693
- DE-B- 2 621 288

## Beschreibung

Die Erfindung betrifft eine Beleuchtungseinrichtung, bestehend aus einem Masten und mindestens einem an diesem befestigten, horizontal angeordneten Tragarm für das bzw. die Leuchtengehäuse, der durch einen Zusatzarm statisch unterstützt ist, der von einem durch ein gerades Stück verlängerten, zu einem Viertelkreis gebogenen Rohr gebildet ist, das mit seinem geraden Teil am Masten befestigt ist und in den rohrförmigen Teil des Leuchtengehäuses einmündet.

Eine derartige Straßenbeleuchtungseinrichtung ist aus der DE-A-3511693 bekannt geworden. Der Tragarm dieser Beleuchtungsvorrichtung ist spangenförmig gestaltet und umfaßt beidseitig den Masten ebenso wie das Leuchtengehäuse. Das hat den Nachteil, daß bei der Anordnung von mehr als zwei Leuchten diese nicht mehr in einer Ebene angebracht werden müssen, damit die spangenförmigen Tragarme übereinander angeordnet werden können. Darüber hinaus wird durch die Anwendung spangenförmiger Tragarme doppelt so viel Rohr bei der Herstellung als bei einarmigen Tragarmen aufgewandt.

Die Befestigung von einarmigen Tragarmen für Leuchten an einer Stange ist durch die EP-A-0162273 bekannt geworden, hier wird ein die Stange umfassender geteilter Ring verwendet, der an den einander zugekehrten Kanten seiner Ringteile Ausnehmungen aufweist, die die Tragarme umfassen. Durch eine Klemmvorrichtung ist dieser geteilte Ring an der Stange befestigt. In sein hohles Inneres führt ein Kabel hinein. Diese Ausbildungsform einer Beleuchtungsvorrichtung hat den Nachteil, daß sich der einzige, zu jeder Leuchte ansonsten unterstützungslos führende Tragarm nur mit großem konstruktivem Aufwand sicher festsitzend in dem geteilten Ring befestigen läßt.

Durch die DE-B-2621288 ist eine Vorrichtung zum lösbaren Befestigen von Straßenleuchten an einem Masten bekannt geworden, die ebenfalls aus einem geteilten Ring besteht, an dem Tragarme fest angebracht sind. Dieser Ring ist an seiner Außenseite kugelkalottenförmig ausgebildet und weist Befestigungsmittel in Form von Schrauben auf, mit denen er am Mast zu befestigen ist. Da der Ring hier achsparallel geteilt ist, muß der Ring besonders kräftig ausgeführt werden, damit er die Last der Leuchten auch unter Windbelastung tragen kann, ohne zu Bruch zu gehen.

Einen ebenfalls achsparallel geteilten Ring für die Befestigung dreier Tragarme weist eine an einem Gartenschirmständer zu befestigende dreiarmige Leuchte auf, die aus der EP 0 240 054 bekannt geworden ist.

Durch die DE-A-2213307 ist eine Beleuchtungsvorrichtung bekannt geworden, deren Leuchtengehäuse 2 um etwa 70° versetzte Rohre aufweist, von denen das eine auf das Ende eines vertikalen Mastes, das andere auf das Ende eines Peitschenformmasten aufsteckbar ist. Das jeweils nicht benutzte Rohr wird durch einen Deckel verschlossen, damit nicht Feuchtigkeit in das Leuchtengehäuse eindringen kann.

Bei der vorliegenden Erfindung geht es um das Problem, Beleuchtungsvorrichtungen schnell und mit wenig Aufwand umrüstbar zu machen. In den letzten Jahrzehnten aufgestellte Straßenleuchten werden vom Publikum, von Stadtplanern und Architekten oft als zu schmucklos empfunden. Sie werden manchmal sogar als störend im innerstädtischen Bild angesehen. Eine Umrüstung vorhandener Straßenleuchten bereitet aber erhebliche Schwierigkeiten: Der Austausch alter Straßenleuchten gegen neue, wie er mancherorts ausgeführt wird, ist sehr teuer. Denn es ist nicht mit einem Austausch der Leuchtengehäuse getan, es müssen zumindest die Tragarme abgenommen werden, die meist durch Schweißen befestigt sind, oftmals müssen die gesamten Beleuchtungsvorrichtungen einschließlich des Mastes entfernt und durch neue ersetzt werden. Das erweist sich insbesondere dort als besonders schwierig, wo am Mast nicht nur ein Tragarm, sondern zusätzlich auch noch ein Zusatzarm angeordnet ist.

Die Erfindung vermeidet die Nachteile des Standes der Technik. Es ist die Aufgabe der vorliegenden Erfindung, eine einfache Möglichkeit der Umrüstung und eine leicht umrüstbare Beleuchtungsvorrichtung zu schaffen, deren Lampengehäuse durch Tragarm und Zusatzarm am Masten befestigt sind und in einer Ebene angeordnet sind.

Die Erfindung besteht darin, daß der Tragarm mit seinem mastseitigen Ende von einer Ausnehmung eines in einen Ober- und einen Unterteil geteilten Ringes aufgenommen ist, der den Masten umfaßt und an diesem befestigt ist, wobei das Ende des Tragarms zwischen dem Ober- und dem Unterteil festgeklemmt ist, und daß der Tragarm mit seinem anderen Ende ebenfalls in den rohrförmigen Teil (Dom) des Leuchtengehäuses einmündet.

Die Teile einer solchen Straßenleuchte sind besonders leicht zu montieren und auch zu demontieren. Eine derartige Straßenleuchte eignet sich daher besonders gut für eine Umrüstung, die Teile können aber auch benutzt werden, um vorhandene Straßenleuchten nachzurüsten. Diese Montage geht bei einarmigen Leuchten ebenso leicht vor sich wie bei mehrarmigen Leuchten. Es besteht auch die Möglichkeit, einarmige oder wenig armige Beleuchtungseinrichtungen zu mehrarmigen Beleuchtungseinrichtungen umzurüsten.

Vorteilhaft ist es, wenn der geteilte Ring des bzw. die Enden des bzw. der Tragarme zwischen seinen beiden Teilen klemmt. Mit einem derartigen geteilten Ring lassen sich die Tragarme besonders leicht montieren.

Vorteilhaft kann es sein, wenn der geteilte Ring elektrische Kabel und Verteiler aufnimmt. Der hohle Ringkörper bietet hier eine gute Aufnahmemöglichkeit und gibt auch eine leichte Zugänglichkeit bei einmal notwendig werdenden Reparaturen.

Für eine einfache Montage des Ringes ist es vorteilhaft, wenn der geteilte Ring Mittel für sein Festklemmen am Masten aufweist und aufnimmt.

Vorteilhaft ist es, wenn der geteilte Ring so viele Ausnehmungen für Tragarmenden aufweist wie an einem Masten Tragarme anzubringen sind. Soll einmal eine Umrüstung auf mehr Leuchten und somit mehr Tragarme vorgenommen werden, kann der Ring leicht gegen einen anderen für die passende Anzahl von Tragarmen ausgetauscht werden.

Es besteht aber auch die Möglichkeit, daß der geteilte Ring mehr Ausnehmungen für Tragarmenden aufweist als am Masten Tragarme anzubringen sind, und daß in mindestens einer dieser Ausnehmungen ein Stopfen eingesetzt ist, der den gleichen Durchmesser wie der Tragarm aufweist. In diesem Falle werden bei einer Erweiterung auf mehr Tragarme einfach Stopfen aus den Ausnehmungen herausgenommen und dafür Tragarmenden eingesetzt, während bei einer Verringerung der gewünschten Anzahl von Leuchten und damit von Tragarmen die Tragarme demontiert werden und in die frei gewordenen Ausnehmungen Stopfen eingesetzt werden.

In vielen Anwendungsfällen kann es für eine einfachere Montage zweckmäßig sein, wenn zwischen dem geraden Stück des Zusatzarmes und dem Masten horizontale Distanzrohre angeordnet sind.

Eine Umrüstung vorhandener Straßenleuchten wird besonders einfach dadurch, daß der Mast als Aufsatzmast auf einen vorhandenen Masten ausgebildet ist.

Für die Montage des Ringes ist es zweckmäßig, wenn der Ring horizontal und/oder vertikal geteilt ist.

Besonders zweckmäßig ist es, wenn der Ring die Form einer Kugelkalotte aufweist.

Eine besonders einfache Umrüstung läßt sich aber auch dadurch bewerkstelligen, daß der Mast dicht unterhalb der Befestigungsstelle des Zusatzarmes, oberhalb des das Tragarmende halternden Ringes geteilt ist. In dieser Ausführung ist die Mastspitze direkt und fest mit dem Zusatzarm verbunden. Sie wird auf den vorhandenen Masten aufgesetzt, nachdem zuvor der geteilte Ring von oben her auf den Masten aufgeschoben ist.

Das Wesen der Erfindung ist nachstehend anhand von in der Zeichnung schematisch dargestellten Ausführungsbeispielen näher erläutert: Es zeigen:
- Fig. 1: eine Seitenansicht einer einarmigen Beleuchtungseinrichtung,
- Fig. 2: eine Ansicht der Befestigungskugel,
- Fig. 3: einen Schnitt durch die obere Hälfte der Befestigungskugel,
- Fig. 4: einen Schnitt durch die untere Hälfte der Befestigungskugel,
- Fig. 5: eine Frontansicht einer dreiarmigen Beleuchtungseinrichtung,
- Fig. 6: eine Seitenansicht einer dreiarmigen Beleuchtungseinrichtung,
- Fig. 7: eine Ansicht von oben auf die dreiarmige Beleuchtungseinrichtung,
- Fig. 8: eine Ansicht von oben auf eine andere dreiarmige Beleuchtungseinrichtung,
- Fig. 9: eine Frontansicht einer zweiarmigen Beleuchtungseinrichtung,
- Fig. 10: eine Ansicht von oben auf die zweiarmige Beleuchtungseinrichtung,
- Fig. 11: eine Ansicht einer vierarmigen Beleuchtungseinrichtung,
- Fig. 12: eine Ansicht von oben auf die vierarmige Beleuchtungseinrichtung,
- Fig. 13: eine Frontansicht einer anderen zweiarmigen Beleuchtungseinrichtung,
- Fig. 14: eine Ansicht von oben auf die Beleuchtungseinrichtung der Fig. 13,
- Fig. 15: eine Seitenansicht einer weiteren zweiarmigen Beleuchtungseinrichtung,
- Fig. 16: eine Ansicht von oben auf diese Beleuchtungseinrichtung,
- Fig. 17: eine Frontansicht einer doppelstöckigen vierarmigen Beleuchtungseinrichtung,
- Fig. 18: eine Ansicht von oben auf diese Beleuchtungseinrichtung,
- Fig. 19: eine Ansicht einer doppelstöckigen achtarmigen Beleuchtungseinrichtung,
- Fig. 20: eine Ansicht von oben auf diese Beleuchtungseinrichtung.

Die Beleuchtungseinrichtung der Figur 1 besteht aus einem Masten 1, der in einen Fuß 2 eingesetzt ist und an seinem oberen Ende den horizontal angeordneten Tragarm 3 sowie den Zusatzarm 4 trägt, die ihrerseits die Leuchte 5 tragen. Das mastseitige Ende des Tragarmes 3 ist von einem geteilten Ring 6 aufgenommen, der den Masten 1 umfaßt und eine kugelkalottenförmige Gestalt aufweist. Dieser geteilte Ring 6 ist mit mindestens einer Ausnehmung 7 versehen, die das mastseitige Ende des Tragarmes 8 umfaßt. Der Zusatzarm 4 ist von einem durch ein gerades Stück verlängertes, zu einem Viertelkreis gebogenen Rohr gebildet. Das gerade Stück des Zusatzarmes 4 ist durch zwei Bolzen 8 am Mast befestigt, zwischen dem Zusatzarm 4 und dem Masten 1 sind Distanzrohrstücke 9 angeordnet.

Im gezeichneten Ausführungsbeispiel ist der Mast 1 an der Stelle 10 in einen unteren Mastteil und einen oberen Mastteil geteilt. Der obere Mastteil weist einen in der Zeichnung nicht dargestellten rohrförmigen Einsatz auf, welcher in den unteren Mastteil hereingreift und durch Schrauben 11 am oberen Ende des unteren Mastteiles befestigt ist. Es handelt sich hier um einen älteren Masten, der bisher einen anderen Tragarm mit Leuchten getragen hatte, der durch einen in das obere Ende des hohlen Mastes eingeschobenes Einsatzstück befestigt war, welches ebenfalls mit den Schrauben 11 befestigt war. Anstelle dieses alten Tragarmes ist jetzt der aus dem Tragarm 3, dem Zusatzarm 4 und dem oberen Mastteil sowie der Leuchte 5 und dem geteilten Ring 6 gebildete Aufsatz aufgesetzt worden. Die hierfür erforderliche Montage erfolgt sehr schnell und problemlos, weil lediglich der geteilte Ring 6 und der in das obere Ende des unteren Mastteiles 1 eingreifende Einsatz zu befestigen sind.

In diesem Falle ist es zweckmäßig, des zur Lampe in der Leuchte 5 führende elektrische Kabel zu dem Zusatzarm 4 über ein Distanzrohr 9 und dem oberen Mastteil zu führen und bis zum Fuß 2 in den unteren Mastteil 1 hereinhängen zu lassen, um dieses Lampenkabel an die im Fuß 2 befindlichen Energieversorgungsklemmen anzuschließen.

Es besteht aber auch die Möglichkeit, das Lampenkabel von der Leuchte 5 durch den Tragarm 3 in den geteilten Ring 6 zu führen und dort Klemmen für das Anklemmen des Kabels vorzusehen.

Der geteilte Ring 6 besteht aus dem Oberteil 6A und dem Unterteil 6B. Diese beiden Teile sind durch Schrauben 12 miteinander verbunden, die durch Löcher 13 in Gewindelöcher 14 fassen. Der untere Teil 6B des Ringes 6 wird durch zweckmäßig um 120° versetzte Schrauben 15 am Masten 1 geklemmt, welcher sich durch die Löcher 16 der Ringteile 6A, 6B erstreckt.

Je nach der Anzahl der Ausnehmungen 7 im geteilten Ring 6 lassen sich verschieden viele Tragarme und somit verschieden viele Leuchten an einem Masten befestigen. Im Ausführungsbeispiel der Fig. ist es ein Tragarm mit einer Leuchte , im Ausführungsbeispiel der Fig. 9 und 10 sind es zwei Tragarme mit zwei Leuchten , im Ausführungsbeispiel der Fig. 5 bis 7 sind es drei Tragarme mit drei Leuchten, wobei die Tragarme im Beispiel der Fig. 7 senkrecht zueinander angeordnet sind, während sie im Ausführungsbeispiel der Fig. 8 in einer 180°-Teilung angeordnet sind. In diesen Ausführungsbeispielen sind die Leuchten in einer gemeinsamen horizontalen Ebene angeordnet. Die Zusatzarme sind dabei oberhalb des Tragarmes angeordnet.

Wenn z.B. die vier Tragarme des Ausführungsbeispieles der Fig. 11 und 12 zu montieren sind, findet am Erdboden eine Vormontage statt, bei der die Zusatzarme an die Mastenspitze, den oberen Teil des Mastes oberhalb der Teilungslinie 10 montiert werden, dann die Leuchten 5 montiert werden, dann die Tragarme an die Leuchten und an den geteilten Ring 6 montiert werden, wobei das die Lampen mit Strom versorgende Kabel und die Verteiler gleich mitmontiert werden, derart, daß das Kabel aus dem unteren Ende der Mastspitze 1A herausragt und eine Länge von der Länge des unteren Mastteiles 1B aufweist. Die Montage erfolgt dann mittels eines Kranes, der das vormontierte Bauteil auf den unteren Teil des Mastes 1B aufsetzt, nachdem in diesen das aus dem oberen Mastteil 1A herausragende Kabel in das untere Mastteil 1B eingeführt ist.

Wie die Fig. 17 bis 20 zeigen, lassen sich die Leuchten aber auch in zwei Etagen in zwei parallelen horizontalen Ebenen anordnen.

Eine andere Anordnungsmöglichkeit ist in den Fig. 13 bis 16 gezeigt, wo die Zusatzarme nicht oberhalb, sondern unterhalb der Tragarme angeordnet sind, in Fig. 13 in einer Ebene, in Fig. 15 in zwei Ebenen.

Liste der Bezugszeichen:
- 1: Mast
- 2: Fuß
- 3: Tragarm
- 4: Zusatzarm
- 5: Lampengehäuse der Leuchte
- 6: geteilter Ring
- 7: Ausnehmung
- 8: Bolzen
- 9: Distanzrohrstück
- 10: Teilungslinie
- 11: Schrauben
- 12: Schrauben
- 13: Loch
- 14: Schraube
- 15: Schraube
- 16: Loch

## Patentansprüche

1. Beleuchtungsvorrichtung,
bestehend aus einem Masten (1) und mindestens einem an diesem befestigten, horizontal angeordneten Tragarm (3) für das bzw. die Leuchtengehäuse, der durch einen Zusatzarm (4) statisch unterstützt ist, der von einem durch ein gerades Stück verlängerten, zu einem Viertelkreis gebogenen Rohr gebildet ist, das mit seinem geraden Teil am Masten (1) befestigt ist und in einen rohrförmigen Teil des Leuchtengehäuses einmündet,
dadurch gekennzeichnet,
daß der Tragarm (3) mit seinem mastseitigen Ende von einer Ausnehmung (7) eines in einen Oberteil (6A) und einen Unterteil (6B) geteilten Ringes (6) aufgenommen ist, der den Masten (1) umfaßt und an diesem befestigt ist, wobei das Ende des Tragarms zwischen dem Ober- und dem Unterteil festgeklemmt ist, und daß der Tragarm (3) mit seinem anderen Ende ebenfalls in den rohrförmigen Teil des Leuchtengehäuses (5) einmündet,

2. Beleuchtungsvorrichtung nach Anspruch 1,
dadurch gekennzeichnet,
daß der geteilte Ring (6) hohl ist und elektrische Kabel und Verteiler aufnimmt.

3. Beleuchtungsvorrichtung nach Anspruch 1,
dadurch gekennzeichnet,
daß der geteilte Ring (6) die Form einer Kugelkalotte aufweist.

4. Beleuchtungsvorrichtung nach Anspruch 1,
dadurch gekennzeichnet,
daß der geteilte Ring (6) Mittel (15) für sein Festklemmen am Masten (1) aufweist und aufnimmt.

5. Beleuchtungsvorrichtung nach Anspruch 1,
dadurch gekennzeichnet,
daß der geteilte Ring (6) so viele Ausnehmungen (7) für Tragarmenden aufweist wie an einem Masten (1) Tragarme (3) anzubringen sind.

6. Beleuchtungsvorrichtung nach Anspruch 1,
dadurch gekennzeichnet,
daß der geteilte Ring (5) mehr Ausnehmungen (7) für Tragarmenden aufweist als am Masten (1) Tragarme (3) anzubringen sind,
und daß in mindestens einer dieser Ausnehmungen (7) ein Stopfen eingesetzt ist, der den gleichen Durchmesser wie der Tragarm (3) aufweist.

7. Beleuchtungsvorrichtung nach Anspruch 1,
dadurch gekennzeichnet,
daß zwischen dem geraden Stück des Zusatzarmes (4) und dem Masten (1) horizontale Distanzrohre (9) angeordnet sind.

8. Beleuchtungsvorrichtung nach Anspruch 1,
dadurch gekennzeichnet,
daß der Mast (1A) als Aufsatzmast auf einen vorhandenen Masten (18) ausgebildet ist.

9. Beleuchtungsvorrichtung nach Anspruch 1,
dadurch gekennzeichnet,
daß der Mast (1) dicht unterhalb der Befestigungsstelle des Zusatzarms (4), oberhalb des das Tragarmende halternden Ringes (6) geteilt ist.

## Claims

1. A lighting device comprising a post (1) and at least one horizontally disposed carrier arm (3), attached to said post (1), for the lamp housing(s), which carrier arm (3) is statically supported by an additional arm (4) which is formed by a pipe bent into the form of a quarter circle and extended by a straight portion, where said pipe is attached to the post (1) by its straight portion and leads into a tubular part of the lamp housing, characterised in that at its end attached to the post the carrier arm (3) is accommodated in a cut-out (7) of a ring (6) which is divided into an upper part (6A) and a lower part (6B) and which embraces the post (1) and is attached thereto, where the end of the carrier arm is clamped between the upper and the lower parts of said ring (6) and that at its other end the carrier arm (3) likewise leads into the tubular part of the lamp housing (5).

2. A lighting device as claimed in Claim 1, characterised in that the split ring (6) is hollow and accommodates the electric cable and distributors.

3. A lighting device as claimed in Claim 1, characterised in that the split ring (6) has the form of a spherical cap.

4. A lighting device as claimed in Claim 1, characterised in that the split ring (6) comprises and accommodates means (15) for its fixing to the post (1).

5. A lighting device as claimed in Claim 1, characterised in that the split ring (6) comprises as many cut-outs (7) for ends of carrier arms as carrier arms (3) are to be attached to a post (1).

6. A lighting device as claimed in Claim 1, characterised in that the split ring (6) comprises more cut-outs (7) for ends of carrier arms than carrier arms (3) are to be attached to the post (1), and that a plug, which possesses the same diameter as the carrier arm (3), is inserted into at least one of these cut-outs (7).

7. A lighting device as claimed in Claim 1, characterised in that horizontal spacer pipes (9) are arranged between the straight portion of the additional arm (4) and the post (1).

8. A lighting device as claimed in Claim 1, characterised in that the post (1A) has the form of an attachable post fitted to an existing post (1B).

9. A lighting device as claimed in Claim 1, characterised in that the post (1) is divided closely below the fixing point of the additional arm (4) above the ring (6) which retains the end of the carrier arm.

## Revendications

1. Dispositif d'éclairage se composant d'un poteau (1) et d'au moins une console horizontale (3) de support du ou des luminaires, qui est fixée à ce poteau et qui est supportée statiquement par une console auxiliaire (4) formée d'un tube recourbé en quart de cercle, prolongé par un tronçon rectiligne et dont ce tronçon rectiligne est fixé au poteau (1), ce tube débouchant dans une partie tubulaire du luminaire, caractérisé en ce que l'extrémité côté poteau de la console de support (3) est logée dans un évidement (7) d'un anneau (6) qui est divisé en une partie supérieure (6A) et une partie inférieure (6B), qui entoure le poteau (1) et qui est fixé à ce dernier, l'extrémité de la console de support étant fixée par serrage entre la partie supérieure et la partie inférieure, et en ce que l'autre extrémité de la console de support (3) débouche également dans la partie tubulaire du luminaire (5).

2. Dispositif d'éclairage selon la revendication 1, caractérisé en ce que l'anneau divisé (6) est creux et loge les câbles et distributeurs électriques.

3. Dispositif d'éclairage selon la revendication 1, caractérisé en ce que l'anneau divisé (6) a la forme d'une calote sphérique.

4. Dispositif d'éclairage selon la revendication 1, caractérisé en ce que l'anneau divisé (6) comporte et loge des moyens (15) pour sa fixation par serrage sur le poteau (1).

5. Dispositif d'éclairage selon la revendication 1, caractérisé en ce que l'anneau divisé (6) comporte autant d'évidemments (7) destinés à l'extrémité des consoles de support que de consoles de support (3) devant être montées sur un poteau (1).

6. Dispositif d'éclairage selon la revendication 1, caractérisé en ce que l'anneau divisé (6) comprend davantage d'évidements (7) destinés à l'extrémité des consoles de support que de consoles de support (3) devant être montées sur le poteau (1) et en ce qu'un bouchon ayant le même diamètre que la console de support (3) est introduit dans au moins l'un de ces évidements (7).

7. Dispositif d'éclairage selon la revendication 1, caractérisé en ce que des tubes horizontaux d'entretoisement (9) sont disposés entre le tronçon rectiligne de la console auxiliaire (4) et le poteau (1).

8. Dispositif d'éclairage selon la revendication 1, caractérisé en ce que le poteau (1A) est conformé en poteau se rapportant sur un poteau existant (1B).

9. Dispositif d'éclairage selon la revendication 1, caractérisé en ce que le poteau (1) est divisé immédiatement au-dessous du lieu de fixation de la console auxiliaire (4), au-dessus de l'anneau (6) de retenue de l'extrémité de la console de support.
